# EUROPÄISCHE PATENTANMELDUNG

(11) **EP 1 252 990 A1**
(43) Veröffentlichungstag der Anmeldung: **30.10.2002**
(21) Anmeldenummer: 02016711.0
(22) Anmeldetag: 15.01.1999
(51) Int. Cl.: B26D 3/26, B26D 3/18, A47J 19/06, B26D 7/06

(54) **Gemüse, insbesondere Knoblauchschneider**

(30) Priorität: 13.02.1998 DE 19805933
(62) Teilanmeldung aus: 99902543.0
(71) Anmelder: Repac, Petra, 65611 Brechen (DE)
(72) Erfinder: Repac, Cedomir, 65611 Brechen (DE); Culig, Branko, 8330 Metlika (SL)
(74) Vertreter: Müller, Eckhard, Dr.

(57) **Zusammenfassung**

Es wird ein Gemüseschneider, insbesondere Knoblauchschneider, mit einem Stempel (12) beschrieben, der hin zu beziehungsweise weg von einem Schneidgitter (5b) des Gemüseschneiders verfahrbar ist, wobei der Stempel (12) eine Mehrzahl von Stiften (13), die in Durchbrüche des Schneidgitters (5b) einschiebbar sind, und eine Platte (12b), die auf den Stiften (13) sitzt, aufweist. Die Platte (12b) ist in Richtung einer Ausgangsstellung mit einer Federvorspannung beaufschlagt, wobei in der Ausgangsstellung die Platte (12b) und die Stifte (13) eine im wesentlichen geschlossene Stempelfläche bilden (Figur 2a).

## Beschreibung

Die Erfindung betrifft einen Gemüseschneider, insbesondere Knoblauchschneider oder Zwiebelschneider beziehungsweise einen Schneider für anderes Gemüse, mit einem Stempel, der hin zu beziehungsweise weg von einem Schneidgitter des Gemüseschneider verfahrbar ist, wobei der Stempel eine Mehrzahl von Stiften, die in Durchbrüche des Schneidgitters einschiebbar beziehungsweise einbringbar sind, und eine Platte, die auf den Stiften sitzt, aufweist.

Bekannte Geräte zum Zerkleinern von insbesondere Knoblauch oder sonstigem Gut sind in Art einer Presse aufgebaut, wobei der Knoblauch mittels eines Stempels durch ein Lochgitter gepresst wird. Hierdurch wird das Gemüse im wesentlichen gequetscht, indem es durch die vorgesehenen Löcher zu kleinen Würsten oder Fahnen verarbeitet wird. Der Knoblauch wird aber weniger geschnitten, sondern vielmehr gepresst. Auch bleiben relativ große Teile im Gerät hängen, ohne die Löcher beziehungsweise Durchbrechungen des Lochgitters zu passieren.

Ein Gemüseschneider, der insbesondere für die Verarbeitung von Zwiebeln gedacht ist, mit den eingangs genannten Merkmalen ist bereits aus der US 4 579 028 bekannt. Der in dieser Druckschrift offenbarte Zwiebelschneider weist als Stempel eine Platte auf, an der eine weitere Platte lösbar festgelegt ist. Die weitere Platte trägt in senkrechten und waagrechten Reihen eine Vielzahl von voneinander beabstandeten Stiften mit stumpfen Enden. Auf diesen Stiften sitzt verschiebbar eine Lochplatte, welche mit im Querschnitt kreuzförmigen Stiften in kreuzförmigen Löchern der weiteren Platte verschiebbar geführt ist. Die Lochplatte sitzt reibschlüssig den Stiften auf und kann von einer von der weiteren Platte beabstandeten Position in einen der weiteren Platte anliegende Position verschoben werden. Dies geschieht dann, wenn ein Großteil der Zwiebeln beziehungsweise des zu schneidenden Gutes durch das Schneidgitter hindurch geführt worden ist, wobei dann die Lochplatte auf dem Schneidgitter zu liegen kommt. Bei einer weiteren Vorwärtsbewegung des Stempels werden nun die Stifte durch die Löcher des Schneidgitters hindurchgeführt, so dass Rückstände der zu schneidenden Frucht mittels der Stifte aus dem Schneidgitter heraus gestoßen werden. Da die Lochplatte dieses bekannten Zwiebelschneiders reibschlüssig auf den Stiften verfahrbar ist, muss zum Überführen der Lochplatte in die Ausgangsposition, in der die Lochplatte mit den Stiften eine im wesentlichen geschlossene Fläche bildet, der Stempel wieder völlig zurückgefahren werden, bis die kreuzförmigen Stifte gegen rückwärtige Anschläge des Gemüseschneider stoßen. Hierdurch wird dann die Lochplatte in die Ausgangsposition zum vorderen freien Ende der die Lochplatte durchdringenden Stifte verfahren.

Diese Maßnahmen erweisen sich als äußerst mühsam, da der Stempel für jeden Schneidvorgang von der völlig zurückgefahrenen Position in die völlig nach vorn gefahrene Position zu überführen ist, zumal die Abmessungen des zu schneidenden Gutes in der Regel geringer sind als der maximale Hub des Stempels. Dabei muss der Stempel nach Einlegen des zu schneidenden Gutes in der Regel ziemlich "leer" mittels des Gewindes in Richtung des Schneidgitters verfahren werden, bis der Stempel an der Frucht anliegt. Erst dann beginnt der eigentliche Schneid- oder Pressvorgang. Nach Beendigung des Schneid- oder Pressvorganges ist der Stempel wieder in die entgegengesetzte Richtung bis zum äußeren Anschlag zu verfahren, so dass die Lochplatte in die Ausgangsposition überführt wird.

Demgegenüber liegt der vorliegenden Erfindung die Aufgabe zugrunde, einen Gemüseschneider oder sonstigen Schneider für Gemüse mit den eingangs genannten Merkmalen dahingehend weiterzubilden, dass eine raschere Bearbeitung nach Befüllung des Gemüseschneiders ermöglicht ist.

Diese Aufgabe wird bei dem Gemüseschneider mit den eingangs genannten Merkmalen im wesentlichen dadurch gelöst, dass die Platte mit einer Federvorspannung in Richtung einer Ausgangsstellung beaufschlagt ist und in der Ausgangsstellung die Platte und die Stifte eine im wesentlichen geschlossenen Stempelfläche bilden.

Der Stempel dieses erfindungsgemäßen Gemüseschneiders besitzt eine Vielzahl oder Mehrzahl von Stiften, die in die Durchbrechungen des Schneidgitters reichen beziehungsweise eingefahren werden können und vorne bevorzugt eben ausgebildet sind, sowie eine vordere Platte, die federnd auf dem Stempel sitzt und die Stifte abdeckt, so dass die Platte zusammen mit den Stiftvorderseiten in der Ausgangsstellung eine geschlossene Fläche bildet. In der Ausgangsstellung, die bis zum Ende der Vorschubbewegung des Stempels an das Schneidgitter von der Lochplatte eingehalten wird, ist eine im wesentlichen glatte Fläche gebildet. Wenn bei der Vorschubbewegung beim Schneiden des Gutes beziehungsweise der Knoblauchzehe die Stempelplatte bis an das Schneidgitter vorgeschoben ist, werden bei einer weiteren Vorschubbewegung die Stifte durch die Bohrungen beziehungsweise Löcher der Platte hindurchgeschoben und greifen durch das Schneidgitter hindurch, um das zu schneidenden Gut vollständig durch das Schneidgitter hindurch beziehungsweise aus diesem heraus zu drücken. Da die Lochplatte unter der Wirkung der Federvorspannung in Richtung der Ausgangsstellung beaufschlagt ist, wird die Lochplatte beziehungsweise Platte bei einer Druckentlastung selbsttätig wieder in die Ausgangsstellung überführt, wodurch wiederum die im wesentlichen geschlossene Stempelfläche erreicht wird. Dabei ist es nicht erforderlich, den Stempel, wie beim Stand der Technik, in eine hintere, zurückgefahrene Position zu überführen, um die Platte beziehungsweise Lochplatte in die Ausgangsstellung zu bringen. Die geschlossenen Stempelfläche sorgt einerseits für ein vollständiges Zerkleinern des Knoblauches, indem sie weitgehend vermeidet, dass Knoblauchreste in irgendwelchen Hohlräumen zurückbleiben, und sorgt andererseits auch dafür, dass beim Reinigen die glatte Stempelunterfläche besonders schnell und einfach gesäubert werden kann.

Nach einer ersten vorteilhaften Ausgestaltung der Erfindung ist die Platte als Lochplatte ausgebildet, wobei in den Bohrungen der Lochpatte jeweils ein Stift eintaucht. Insoweit ist eine sichere Führung der Lochplatte auf den Stiften gegeben und andererseits vermieden, dass Reste des zu schneidenden Gutes in offenen Löcher der Lochplatte eindringen können.

Bei einer anderen Ausgestaltung der Erfindung bietet es sich an, dass die Federvorspannung durch mehrere Federn, insbesondere Druckfedern, bereitgestellt wird, welche zwischen der Platte und dem Stempel gespannt sind. Durch entsprechende Anordnung der Federn kann die Lochplatte gleichmäßig mit der Federvorspannung beaufschlagt werden.

Weiterhin erweist es sich als vorteilhaft, dass die Federn je einem Stift aufsitzen, wodurch eine sichere Halterung beziehungsweise Fixierung der Federn gewährleistet ist.

Nach einer anderen vorteilhaften Weiterbildung der Erfindung ist es vorgesehen, dass die Platte am Stempel mittels Klammern verstellbar befestigt ist. Durch diese Klammern kann auch die Ausgangsstellung der Platte beziehungsweise Lochplatte definiert werden, wobei in der Endlage der Platte beziehungsweise Lochplatte, in der die Stifte in die Durchbrechungen des Schneidgitters eindringen, die oberseitigen Haken der Klammern vom Stempel abgehoben sind.

Weiterhin ist es vorgesehen, dass die Platte beim Verfahren des Stempels gegen das Schneidgitter anschlägt und bei einem weiteren Verfahren des Stempels die Stifte in die Durchbrechungen des Schneidgitters eintauchen.

Nach einer anderen vorteilhaften Ausgestaltung ist es vorgesehen, dass der Gemüseschneider einen Gehäusekörper, der an seiner Unterseite ein Messer trägt, und en Oberteil mit daran befestigten Stempel aufweist, dass der Stempel im Betriebszustand beim Verdrehen gegen den Gehäusekörper eine Axialbewegung gegen das mitrotierende Schneidgitter durchführt, wobei ein das zu schneidenden Gut aufnehmender Innenkörper im Gehäusekörper drehbar gelagert, an dem Innenkörper das Schneidgitter angeordnet ist und der an einer Spindel angeordnete Stempel in den Innenkörper eintaucht.

Nach einer weiteren Ausführungsform der Erfindung sind Mittel vorgesehen, die im Betriebszustand für den Eingriff in die Spindel sorgen und im Öffnungszustand eine Längsverschiebung der Spindel zulassen. Als Mittel eignen sich alle Mechanismen, die von einer Klemmung oder in Art eines Eingriffs eines Stücks Gegengewinde zur Spindel in eine lose Stellung bringbar sind, wie Schnappelemente aus Kunststoff oder Metall. Es kann dabei auch eine Art Überwurfmutter vorgesehen sein, die auf den Gehäusekörper aufgebracht ist und die, zum Beispiel durch Verdrehen, Elemente zum Eingreifen in die Spindel oder zum Loslassen der Spindel bringt. Durch diese zwei unterschiedlichen Betriebszustände wird von Vorteil erreicht, dass im Betrieb das Gewinde der Spindel beim Drehen des Oberteils die Frucht sanft aber kräftig gegen das Schneidgitter drückt, und dass im Öffnungszustand, wenn das Gegengewinde zur Spindel nicht mehr greift, die Spindel schnell und einfach gegenüber der Mutter verschoben oder über die Gewindespindel durchgeratscht werden kann. Dadurch ist das Einsetzen des Oberteils auf das Unterteil und das Herausnehmen des Oberteils vom Unterteil wesentlich rascher durchführbar als bisher. Ein mühsames Durchschrauben über das ganze Gewinde ist nicht notwendig. Durch die Überwurfmutter kann die Spindel in jeder beliebiger Stellung auf das Unterteil aufgebracht werden. Mit Hilfe der schnellen Arretierung über die Überwurfmutter kann die Spindel in jeder Stellung blockiert werden, wodurch der Betriebszustand zum Schneiden des Knoblauchs erreicht ist. Hierdurch ist die Handhabung des Knoblauchschneiders wesentlich erleichtert. Zunächst wird die Knoblauchzehe in das Unterteil eingelegt, dann das Oberteil mit Gewindestange beziehungsweise Spindel, Überwurfmutter und Stempel in das Unterteil eingeführt. Im Gegensatz zum Stand der Technik muss hier nicht das Oberteil über das doch recht feine Gewinde der Gewindestange vollständig eingeschraubt werden bis der Stempel auf den Knoblauchzehen aufliegt beziehungsweise gegen diese drückt. Vielmehr kann das Oberteil mit Gewindespindel durch die Überwurfmutter hindurch geratscht werden, bis der Stempel auf dem zu pressenden Gut aufliegt. Sodann wird die Überwurfmutter in Sperrstellung beziehungsweise in Betriebsstellung mit dem Unterteil gebracht, wodurch die Vorrichtung schneidbereit ist. Danach wird das Oberteil verdreht, so dass sich die Gewindespindel mittels des von der Überwurfmutter angedrückten Gegengewindes in das Unterteil einklinkt und in Axialbewegung das Schneiden der Knoblauchzehe beziehungsweise des sonstigen Gutes bewirkt. Auch das Öffnen des Knoblauch- beziehungsweise Gemüseschneiders wird durch diese Maßnähmen wesentlich beschleunigt. Der Benutzer muss lediglich die Überwurfmutter, bevorzugt aus ihrem Bajonettverschluss, lösen, wodurch das Gewinde von der Spindel freigegeben wird. Dann kann die Spindel mitsamt der Überwurfmutter heraus gezogen werden.

In einer bevorzugten Ausführungsform ist der im Gehäusekörper rotierende Innenkörper zu Reinigungszwecken leicht herausnehmbar. Der Innenkörper ist bevorzugt über Rastelemente im Gehäusekörper eingeschnappt und kann zum Reinigen durch einfaches Drücken von unten auf das Schneidgitter oder dessen Rahmen herausgelöst werden. So kann der Benutzer den Innenkörper leicht aus dem Gemüseschneider entfernen und das daran befestigte Schneidgitter reinigen.

In einer weiteren bevorzugten Ausführungsform ist das Schneidgitter vom Innenkörper leicht abnehmbar. Die Verbindung beider Teile erfolgt zum Beispiel über formschlüssige Zapfen, die ein Zusammenschnappen der beiden Teile erlauben und ein leichtes Lösen. Die Reinigung des Schneidgitters wird hierdurch nochmals vereinfacht. Auf der anderen Seite ist bei dieser Variante mit herausnehmbaren Innenteil auch der Gehäusekörper mit dem Schneidmesser in leicht zugänglicher Weise reinigbar.

Weitere Ziele, Merkmale, Ausgestaltungen und Vorteile der vorliegenden Erfindung ergeben sich aus der nachfolgenden Beschreibung der Ausführungsbeispiele anhand der Figuren. Dabei bilden alle beschriebenen und/oder bildlich dargestellten Merkmale für sich oder in beliebiger sinnvoller Kombination den Gegenstand vorliegender Erfindung, auch unabhängig von ihrer Zusammenfassung in den Ansprüchen oder deren Rückbeziehung.

### Es zeigen:

- Figur 1: eine Gesamtansicht einer Ausführung eines erfindungsgemäßen Knoblauchschneiders,
- Figur 2: ein Schnittbild durch die Ausführung der Figur 1,
- Figur 2a: eine perspektivische Ansicht eines Teils des Knoblauchschneiders in Art einer Explosionszeichnung,
- Figur 3: die Ausführung der Figur 1 im Öffnungszustand,
- Figur 4: ein Detailbild der Figur 3,
- Figur 5: einen Stempel und ein Schneidgitter des Knoblauchschneiders im Detail,
- Figur 6a: einen Blick von unten auf ein erfindungsgemäßes Gerät,
- Figur 6b: ein Detailbild der Einzeilheit H gemäß Figur 6,
- Figuren 7a, 7b: zwei Schnitte durch eine Überwurfmutter und
- Figur 8: ein Detail aus Figur 2.

Der Knoblauchschneider gemäß Figur 1 weist einen Griffteil 1 auf, an dem einige Griffmulden ausgeformt sind, damit die von der Hand aufgebrachte Drehkraft besser eingeleitet werden kann. Der Griffteil 1 sitzt auf dem Oberteil 2 und ist gegenüber dem Gehäusekörper 6 drehbar. Am Gehäusekörper 6 ist oben die Überwurfmutter 3 befestigt. Der Gehäusekörper 6 geht unten in den Messerhalter 9 über. Dieser ist verbreitert, um eine vergrößerte Standfläche zu bilden. Die Überwurfmutter 3 weist ebenfalls eine Riffelung mit Mulden auf, um eine leichtere Handhabung zu gewährleisten.

Figur 2 zeigt in einem Schnitt den Innenaufbau des Knoblauchschneiders. Zu erkennen sind Griff 1, Oberteil 2 und der darin befestigte Stempel 12, der über die Spindel 4 mit dem Oberteil 2 befestigt ist. Diese Bauteile bilden eine Einheit. Das Unterteil des Gerätes wird im wesentlichen vom Gehäusekörper 6 gebildet, der unten den verbreiterten Messerhalter 9 als Standfläche hat und auf dem oben die Überwurfmutter 3 aufgeschraubt ist. Innerhalb des Gehäusekörpers 6 ist drehbar der Innenkörper 7 auf einem (nicht gesondert dargestellten) Metallring als Gleitelement gelagert. Bei einem Verdrehen des Oberteils 2 wird der Innenkörper 7 ebenfalls in Rotation versetzt. Am unteren Ende des Innenkörpers 7 befindet sich am Rahmen 5a befestigt das Schneidgitter 5b, welches sich bei einer Drehung des Stempels 12 ebenfalls mitdreht. Fest gegenüber dem Gehäusekörper 6 steht dagegen der Messerhalter 9 mit dem Messer 8. In der Überwurfmutter 3 ist ein Sprengring 10 angeordnet, der seinerseits vom Haltering 11 innerhalb der Überwurfmutter 3 gehalten ist.

Figur 2 zeigt den erfindungsgemäßen Knoblauchschneider in Öffnungszustand, d.h. die Überwurfmutter 3 ist zwar auf den Gehäusekörper 6 aufgelegt, aber noch nicht verrastet. Deshalb ist der Sprengring 10 auch noch geöffnet und mit seiner Innenseite, die einen Teil eines Gegengewindes trägt, noch nicht gegen das Gewinde der Spindel 4 gedrückt. In dieser Stellung kann das Oberteil 2 kann also durch den Springring 10 durchgezogen werden, ohne einzugreifen. Der Betriebszustand wird dadurch erreicht, daß die Überwurfmutter 3 verrastet, also gegen den Gehäusekörper 6 verdreht wird, wodurch der Sprengring 10 zusammengedrückt wird und sein Gewindegang 10a in Eingriff mit dem Gewinde der Spindel 4 kommt. Wird dann der Griff 1 mit dem Oberteil 2 verdreht, schraubt sich die Spindel 4 langsam gegen den Sprengring 10 nach unten und presst den Knoblauch, der sich unterhalb des Stempels 12 und oberhalb des Schneidgitters 5b befindet durch das Schneidgitter 5b. Dabei entstehen im Schneidgitter 5b feine Knoblauchstäbchen, die beim Rotieren des Schneidgitters 5b über das Messer 8 in keine Quader zerschnitten werden.

Zum Öffnen und Zerlegen des Gerätes wird die Überwurfmutter 3 wieder um einen kurzen Winkelbetrag gedreht, wodurch der Sprengring 10 freigegeben wird, der Gewindegang 10a nicht mehr in das Gewinde der Spindel 4 eingreift und damit die Spindel 4 einfach aus dem Unterteil bzw. Gehäusekörper 6 herausgezogen werden kann. Die Überwurfmutter 3 ist bevorzugt unverlierbar auf der Spindel 4 zwischen Griff 1 und Stempel 12 gehalten.

Figur 3 zeigt den Knoblauchschneider im geöffneten Zustand. Zu erkennen ist, dass das Oberteil 2 aus dem Griff 1, dem Oberteil 2 mit Spindel 4 und Stempel 12 besteht, wobei die Überwurfmutter 3 locker über der Spindel 4 liegt, in diese jedoch nicht eingreift. Im Unterteil ist der Gehäusekörper 6, der Innenkörper 7 mit Führungsnuten 7a und das Schneidgitter 5b zu sehen. Ebenso der Messerhalter 9. Im Oberteil 2 ist im Schnittbild der Endanschlag 2a zu erkennen, der dann, wenn das Oberteil 2 bei ganz heruntergeschraubter Spindel 4 auf der Überwurfmutter 3 fast zum Ruhen kommt, mit einem entsprechenden Nocken oder Zapfen innerhalb der Überwurfmutter 3 so in Wirkung tritt, daß eine Gegeneinanderverdrehung bzw. eine Weiterdrehung unmöglich ist. Hierdurch wird vermieden, daß der Stempel 12 zu tief in das Schneidgitter 5b gedrückt wird.

Innerhalb der Überwurfmutter 3 ist zu erkennen, daß sich der Sprengring 10 in Öffnungsstellung befindet, d.h. nach außen gespreizt ist, so daß sein nach innen wirkender Gewindegang nicht in das Gewinde der Spindel 4 eingreift. Die Überwurfmutter 3 ist damit leicht über die Spindel 4 hin- und herbewegbar.

Gemäß Figuren 2a und 4 weist der Stempel 12 eine Vielzahl von Stiften 13 auf, denen eine Platte 12b zugeordnet ist, die so viele Löcher enthält, wie Stifte 13 vorhanden sind. Die Platte 12b ist über vier Klammern 12a an dem Stempel 12 befestigt. Gezeigt sind weiterhin vier Federn 12c, welche die Platte 12b vom Stempel 12 wegdrücken. Erst wenn die Platte 12b am Ende des Pressvorgangs auf das hier nicht gezeigte Schneidgitter 5b auftrifft, wird die Platte 12b vom Gitter aufgehalten und gegen den Stempel 12 geschoben. Die Federn 12c drücken sich zusammen, die Stifte 12 beginnen, über die Platte 12b heraus zu ragen. Sie reichen durch die Öffnungen des Schneidgitters 5b und schieben so auch die letzten Knoblauchreste durch das Gitter gegen das darunter rotierende Messer 8. In diesem gedrückten Endzustand sind die oberseitigen Haken der Klammern 12a vom Stempel 12 abgehoben. Öffnet der Benutzer den Knoblauchschneider oder schraubt er den Stempel 12 wieder hoch, so drücken die Federn 12c die Platte 12b wieder nach unten, so dass eine praktisch ebene Fläche, gebildet aus der Platte 12b und den Vorderseiten der Stifte 13 entsteht.

Figur 5 zeigt diese Ausführung des erfindungsgemäßen Stempels noch einmal in einer Draufsicht. Zu erkennen ist wieder der an der Spindel 4 befestigte Stempel 12 mit den hier rund ausgebildeten Stiften 13 und die Platte 12b mit den entsprechend geformten Löchern. Die Platte 12b ist mit den Klammern 12a am Stempel 12 befestigt und wird von den hier nicht gezeigten Federn, von denen z.B. fünf Stück über fünf Stiften 13 sitzen, nach unten gedrückt. Zu erkennen ist, dass die Zahl der Löcher im Schneidgitter 5b mit der Zahl der Stifte 13 übereinstimmt.

Figur 6a zeigt einen Blick von unten auf den geschlossenen Knoblauchschneider. Zu erkennen ist der Messerhalter 9, der auf dem Gehäusekörper 6 mittels Bajonettverschluss (hier Linksdrehung zum Öffnen) aufgesetzt ist. Der Messerhalter 9 trägt einen Steg, der etwas außerhalb der Mitte des Gerätes angeordnet ist, und der über ca. die Hälfte seiner Länge das Messer 8 trägt. Dieses Messer 8 steht im Betrieb fest, während das Schneidgitter 5b mit dem Stempel 12 sich im Betrieb über das Messer 8 hinweg dreht. Zu erkennen sind die Stifte 13, die Platte 12b sowie der Rahmen 5a für das Schneidgitter 5b.

Figur 6b zeigt ein Detailbild des oben gezeigten Gerätes, wobei noch einmal sowohl das Messer 8 als auch das Schneidgitter 5b zu erkennen ist. Ebenso die Stifte 13 und die Platte 12 b.

Figuren 7a und 7b zeigen zwei Schnitte durch das erfindungsgemäße Gerät in Höhe der Überwurfmutter 3. Das obere Teilbild 7a zeigt die Überwurfmutter 3 im Betriebszustand. Die Überwurfmutter 3 ist mit dem Bajonettverschluss am Gehäusekörper 6 verrastet, von dem die Nasen 6a zu erkennen sind. Diese sind mit zunehmender Dicke ausgebildet, so dass beim Verdrehen der Überwurfmutter 3 gegen den Gehäusekörper 6 die Nasen 6a auf entsprechend angeordnete Zapfen des Sprengrings 10 wirken und diesen nach innen, an die Spindel 4, drücken. Dadurch greift der Gewindegang 10a in das Gewinde der Spindel 4 und führt beim Verdrehen zu einer axialen Auf- und Abbewegung des Stempels 12.

Das Teilbild 7b zeigt die Überwurfmutter 3 im gelösten Zustand (Öffnungszustand). Die Nasen 6a drücken nicht mehr auf die entsprechenden Vorsprünge des Sprengringes 10. Dieser ist durch seine Eigenelastizität aufgesprungen und drückt seinen Gewindegang 10a nicht mehr in das Gewinde der Spindel 4. Die Spindel 4 ist damit aus dem Unterteil des Knoblauchschneiders herausziehbar oder leicht hineinschiebbar.

Figur 8 zeigt schließlich nochmals ein Detail aus Figur 3, nämlich in einem seitlichen Schnitt den Eingriff des Gewindeganges 10a in das Gewinde der Spindel 4, wenn der Sprengring 10 durch nach innen wirkende Kräfte gegen die Spindel 4 gedrückt ist, wenn er sich also in Betriebsstellung befindet.

### Bezugszeichenliste

- 1: Griffteil
- 2: Oberteil
- 3: Überwurfmutter
- 4: Spindel
- 5a: Rahmen
- 5b: Schneidgitter
- 6: Gehäusekörper
- 6a: Nase
- 7: Innenkörper
- 8: Messer
- 9: Messerhalter
- 10: Sprengring
- 10a: Gewindegang
- 11: Halterung
- 12: Stempel
- 12a: Klammer
- 12b: Platte
- 12c: Federn
- 13: Stift

## Patentansprüche

1. Gemüseschneider, insbesondere Knoblauchschneider, mit einem Stempel (12), der hin zu beziehungsweise weg von einem Schneidgitter (5b) eines Gemüseschneiders verfahrbar ist, wobei der Stempel (12) eine Mehrzahl von Stiften (13), die in Durchbrüche des Schneidgitters (5b) einschiebbar sind, und eine Platte (12b), die auf den Stiften (13) sitzt, aufweist, **dadurch gekennzeichnet, dass** die Platte (12b) mit einer Federvorspannung in Richtung einer Ausgangsstellung beaufschlagt ist und dass in der Ausgangsstellung die Platte (12b) und die Stifte (13) eine im wesentlichen geschlossene Stempelfläche bilden.

2. Gemüseschneider nach Anspruch 1, **dadurch gekennzeichnet, dass** die Platte (12b) als Lochplatte ausgebildet ist, wobei in die Bohrungen der Lochplatten jeweils ein Stift (13) eintaucht.

3. Gemüseschneider nach Anspruch 1 oder 2, **dadurch gekennzeichnet, dass** zwischen Platte (12b) und Stempel (12) mehrere Federn (12c), insbesondere Druckfedern, gespannt sind.

4. Gemüseschneider nach Anspruch 3, **dadurch gekennzeichnet, daß** die Federn (12) je einem Stift (13) aufsitzen.

5. Gemüseschneider nach einem der vorhergehenden Ansprüche, **dadurch gekennzeichnet, daß** die Platte (12b) am Stempel (12) mittels Klammern (12a) verstellbar befestigt ist.

6. Gemüseschneider nach einem der vorhergehenden Ansprüche, **dadurch gekennzeichnet, daß** die Platte (12b) beim Verfahren des Stempels (12) gegen das Schneidgitter (5b) anschlägt und dann beim weiteren Verfahren des Stempels (12) die Stifte (13) in Durchbrüche des Schneidgitters (5b) eintauchen.

7. Gemüseschneider nach einem der vorhergehenden Ansprüche, **gekennzeichnet durch** einen Gehäusekörper (6), der an seiner Unterseite ein Messer (8) trägt, ein Oberteil (2) mit daran befestigten Stempel (12), der im Betriebszustand beim Drehen gegenüber den Gehäusekörper (6) eine Axialbewegung gegen das mitrotierende Schneidgitter (5b) durchführt, und einen das zu schneidende Gut beziehungsweise den Knoblauch aufnehmenden Innenkörper (7), der drehbar im Gehäusekörper (6) gelagert ist, der das Schneidgitter (5b) aufweist und in den der an einer Spindel (4) angeordnete Stempel (12) eintaucht.

8. Gemüseschneider nach einem der vorhergehenden Ansprüche, **gekennzeichnet durch** Mittel (3), die im Betriebszustand für den Eingriff in die Spindel (4) sorgen und im Öffnungszustand eine Längsverschiebung der Spindel (4) zulassen.

9. Gemüseschneider nach einem der vorhergehenden Ansprüche, **dadurch gekennzeichnet, daß** der Innenkörper (7) zum Reinigen herausnehmbar ist.

10. Gemüseschneider nach einem der vorhergehenden Ansprüche, **dadurch gekennzeichnet, daß** das Schneidgitter (5b) zum Reinigen vom Innenkörper (7) abnehmbar ist.
